# EUROPÄISCHE PATENTSCHRIFT

(11) **EP 0 596 214 B1**
(45) Veröffentlichungstag und Bekanntmachung des Hinweises auf die Patenterteilung: **01.04.1998**
(21) Anmeldenummer: 93114200.4
(22) Anmeldetag: 04.09.1993
(51) Int. Cl.: F15B 13/00, F15B 13/044

(54) **Magnetbetätigbares Ventil**
Solenoid operated valve
Valve à commande électromagnétique

(30) Priorität: 06.11.1992 DE 4237946
(43) Veröffentlichungstag der Anmeldung: 11.05.1994
(73) Patentinhaber: Vickers Systems GmbH, D-61348 Bad Homburg (DE)
(72) Erfinder: Lühmann, Bernd, D-61250 Usingen (DE); Zervas, Bernhard, D-61440 Oberursel (DE)
(74) Vertreter: Gleiss & Grosse

(56) Entgegenhaltungen:
- EP-A- 0 413 960
- DE-U- 8 812 835
- FR-A- 2 617 565
- NL-A- 9 100 576
- US-A- 4 949 741

## Beschreibung

Die Erfindung betrifft ein magnetbetätigbares Ventil, insbesondere Hydraulikventil, nach dem Oberbegriff des Anspruchs 1.

Es ist bekannt, magnetbetätigbare Hydraulikventile, beispielsweise bei Werkzeugmaschinen, einzusetzen. Die Magnetventile übernehemen dabei die Steuerfunktion von an den Werkzeugmaschinen angeordneten Funktionseinrichtungen, beispielsweise seien hier Transportbewegungen oder Klemmfunktionen und ähnliches genannt.

Das Ventil weist dazu beidseitig eines Grundkörpers angebrachte Elektromagnete auf, die mit einem innerhalb des Grundkörpers angeordneten Kolben in Wirkverbindung stehen. Je nachdem, welcher der beiden Magnete aktiviert wird, wird über die Magnetkraft der Kolben in die eine oder andere Richtung bewegt und gibt dabei Durchflußöffnungen frei, durch die dann beispielsweise eine Hydraulikflüssigkeit in unterschiedlichen Richtungen fließen kann, die wiederum die Bewegungen der erwähnten Einrichtung durch beispielsweise Kolbenzylindereinheiten bewirkt. Die Elektromagnete werden dabei von einem zentralen Punkt, vorzugsweise einer Bedieneinrichtung gesteuert, wobei jeder der beiden Magnete über eine elektrische Gerätesteckverbindung und dem daran befindlichen elektrischen Verbindungskabel mit der Bedieneinrichtung verbunden ist.

Hierbei ist nachteilig, daß zum Anschalten eines solchen Hydraulikventils zwei Verbindungskabel verlegt werden müssen, die separate Steckverbindungselemente aufweisen und somit einen zusätzlichen Verkabelungsaufwand bei der Installation der Ventile zur Folge haben. Darüber hinaus sind bei zwei Gerätesteckverbindungen zusätzliche Einbaufreiräume vorzusehen.

Aus der FR-A-2 617 565 geht ein Ventil gemäß Oberbegriff des Anspruchs 1 hervor, das auf gegenüberliegenden Seiten seines Grundkörpers jeweils einen Elektromagneten aufweist. An den Elektromagneten sind stiftartige Elektroanschlüsse senkrecht zur Längserstreckung des Grundkörpers angeordnet, die in Aufnahmen eines ölführende Kanäle aufweisenden Anschlußsteckers eintreten. Nachteilig ist, daß das Ventil ein hohe Fertigungsgenauigkeit erfordert, um eine Gegenüberlage der Anschlüsse der Elektromagnete mit den Aufnahmen des Anschlußstekkers, aufgrund der Längentolerenzen der einzelnen Bauteile, sicherzustellen. Ferner sind Wartungs- oder Austauscharbeiten am Ventil mit hohem Aufwand verbunden, da durch die ölführenden Kanäle Hydraulikflüssigkeit austreten kann.

Der Erfindung liegt die Aufgabe zugrunde, ein magnetbetätigbares Ventil der gattungsgemäßen Art zu schaffen, das einfach aufgebaut ist und ohne großen Verdrahtungsaufwand installiert werden kann.

Erfindungsgemäß wird die Aufgabe dadurch gelöst, daß der Anschlußstecker an zwei aneinander gegenüberliegenden Seiten mit Steckkontakten versehen, zwischen den Elektromagneten angeordnet und -bei Fixierung der Elektromagnete an dem Grundkörpervon an axialen Stirnflächen der Elektromagnete positionierten, in die Steckkontakte eingreifenden Kontaktstiften lagefixiert und mit den Elektromagneten elektrisch verbunden ist.

Durch die gefundene Lösung wird vorteilhafterweise erreicht, daß ein magnetbetätigbares Ventil, insbesondere Hydraulikventil, das zwei Elektromagnete aufweist, die einen in einem Grundkörper geführten Kolben in verschiedene Schaltstellungen führen können, somit über nur ein Kabel angeschlossen und gesteuert werden kann. Hierdurch wird erreicht, daß beide Magnete über einen Anschlußstecker angesteuert werden können, der mit nur einem Kabel mit einer Bedieneinrichtung verbunden ist.

Das Ventil zeichnet sich insbesondere durch einen einfachen und montagefreundlichen Aufbau aus. Durch die Kontaktstifte der Elektromagnete wird bei deren anlegen gleichzeitig eine Halterung für den Anschlußstecker realisiert. Somit wird die Anordnung zusätzlicher Steckverbinder bzw. -verteiler vermieden.

Indem der Anschlußstecker vorteilhafterweise in das gesamte Ventil formschlüssig integriert wird, ergeben sich im späteren Einsatzfall, beispielsweise beim Einbau in Werkzeugmaschinen, verbesserte Einbaubedingungen, da weniger Einbauplatz benötigt wird.

In vorteilhafter Weise ist vorgesehen, daß der Anschlußstecker als separate Einheit ausgebildet ist und außerdem, vorzugsweise oberhalb, des Grundkörpers des Ventils angeordnet ist. Durch die separate Ausbildung des Anschlußsteckers wird vorteilhafterweise erreicht, daß bereits eine Vorverkabelung mit dem Anschlußkabel und der Steckeinrichtung durchgeführt werden kann und das dann anzuschließende Magnetventil später komplettiert werden kann.

Im Sinne der Erfindung ist weiterhin, daß der Anschlußstecker integrierte Leuchtdioden aufweist, die beispielsweise den aktuellen Schaltzustand des Magnetventils anzeigen. Damit kann erreicht werden, daß von einer Bedienperson sofort erkannt werden kann, ob das Magnetventil sich beispielsweise in einer Öffnungs- oder Schließstellung befindet, wobei den beidseitig anliegenden Magneten die jeweilige Stellung vorher zugeordnet werden muß.

Darüber hinaus ist vorteilhafterweise möglich, in den Anschlußstecker einen integrierten Schaltleistungsverstärker und/oder einen integrierten Proportionalventilverstärker anzuordnen. Somit kann vorteilhafterweise erreicht werden, daß auch über eine geringe zur Verfügung stehende Schaltleistung die Magnete direkt geschaltet werden können.

Weitere vorteilhafte Ausgestaltungen der Erfindung ergeben sich aus den in den Unteransprüchen aufgeführten Maßnahmen.

Die Erfindung wird nachfolgend in einem Ausführungsbeispiel anhand der zugehörigen Zeichnungen näher erläutert.

Es zeigen:
- Figur 1: ein magnetbetätigbares Ventil in einer perspektivischen Explosionsansicht und
- Figur 2: einen Schnitt durch ein magnetbetätigbares Ventil in detaillierterer Ausführung.

Figur 1 zeigt ein allgemein mit 10 bezeichnetes, schematisch dargestelltes elektromagnetisches Hydraulikventil.

Das Ventil 10 weist einen Grundkörper 12 auf, an dem seitlich gegenüberliegend Elektromagnete 14 und 16 angeordnet sind. Das Ventil 10 besitzt weiterhin einen oberhalb des Grundkörpers 12 mit einem Anschlußkabel 20 verbundenen Anschlußstecker 18. Der Anschlußstecker 18 und der Grundkörper 12 weisen parallell liegende Flächen auf und besitzen vorzugsweise eine identische äußere Abmessung. Anden, den Elektromagneten 14 und 16 zugeordneten Stirnflächen des Anschlußsteckers 18 besitzt dieser Steckkontakte 22. Den Steckkontakten 22 zugeordnet weisen die Elektromagnete 14 und 16 Kontaktstifte 24 auf. Die an dem Grundkörper 12 anliegenden Stirnflächen 13 der Elektromagnete 14 und 16 sind dabei über den Grundkörper hinaus verlängert, so daß die Elektromagnete 14 und 16 einen Bereich 15 besitzen, in dem die Kontaktstifte 24 angeordnet sind.

Figur 2 zeigt das Ventil 10 im zusammengesetzten Zustand im Seitenschnitt, wobei der Anschlußstecker 18 schematisiert dargestellt ist.

Man erkennt den Grundkörper 12 mit an seinen Seitenflächen angeordneten Elektromagneten 14 und 16. Die Stirnflächen 13 der Elektromagnete 14 und 16 sind über den Grundkörper hinaus verlängert und nehmen zwischen sich den Anschlußstecker 18 auf.

Im montierten Zustand greifen die Kontaktstifte 24 der Elektromagnete 14 und 16 in die Steckkontakte 22 des Anschlußsteckers 18 ein. Durch diese elektrische Kontaktierung wird gleichzeitig die mechanische Lagefixierung des Anschlußsteckers 18 realisiert. Die Elektromagnete 14 und 16 sind spiegelbildlich identisch aufgebaut. Sie weisen eine Spule 30 auf, die einen Anker 32 umschließt. Der Anker 32 ist gegen die Kraft eines Rückstellgliedes, vorzugsweise einer Feder 34, in axialer Richtung bewegbar.

Der Grundkörper 12 des Ventils 10 besitzt in seinem Innern einen in einem Kanal 25 beweglich geführten Kolben 26. Der Kanal 25 bzw. der Kolben 26 fluchtet dabei mit den in den Elektromagneten 14 und 16 geführten Ankern 32. Der Grundkörper 12 weist weiterhin Ein- bzw. Auslaßöffnungen 28 sowie einen Verbindungskanal 29 auf.

Das elektromagnetische Ventil übt folgende Funktion aus, wobei sich bei der Erläuterung der eigentlichen Ventilwirkung nur auf das Wesentlichste beschränkt wird.

Indem der Anschlußstecker 18 über das Anschlußkabel 20 mit einem, hier nicht dargestellten, Schalter aufweisenden Bedienpult verbunden wird, ist im fertigmontierten Zustand durch die Kontaktstifte 24 bzw. Steckkontakte 22 eine elektrisch leitende Verbindung zwischen den auf dem Bedienpult angeordneten Schaltern und den Elektromagneten 14 und 16 hergestellt. Je nachdem welche Bedienfunktion mit dem Ventil 10 bewirkt werden soll, wird die Spule 30 des Elektromagneten 14 oder die Spule 30 des Elektromagneten 16 aktiviert. Die Spule 30 baut dabei ein Magnetfeld auf, welches den innerhalb der Spule geführten Anker 32 axial verschiebt. Durch dieses axiale Verschieben des Ankers 32 wird gleichzeitig der in dem Kanal 25 geführte Kolben 26 axial verschoben. Der Kolben 26 weist dabei derart Durchgangsöffnungen auf, die nach erfolgter axialer Veschiebung einen Kreislauf über den Verbindungskanal 29 mit den Ein- bzw. Auslaßöffnungen 28 schließen.

Somit wird, je nachdem welcher der Elektromagnete 14 oder 16 aktiviert wird, durch eine entsprechende anders bewirkte axiale Verschiebung des Ankers 32 bzw. des Kolbens 26 ein entgegengesetzter Kreislauf, im Beispiel ein Hydraulikkreislauf, geschlossen.

Durch die Gestaltung der an den Elektromagneten 14 und 16 angeformten Bereiche 15 wird eine kompakte Bauform erreicht, die ein platzsparendes Einbauen des gesamten Ventils 10 ermöglicht. Gleichzeitig wird hiermit neben der sicheren elektrischen Kontaktierung eine mechanische Fixierung des Anschlußsteckers 18 erreicht.

## Patentansprüche

1. Magnetbetätigbares Ventil (10), insbesondere Hydraulikventil, mit einem innerhalb eines Grundkörpers (12) geführten, wenigstens eine Durchflußverbindung herstellenden Kolben (26), der in Wirkverbindung mit beidseitig des Grundkörpers (12) angeordneten, Elektroanschlüsse aufweisende Elektromagneten (14,16) steht, wobei der Elektroanschluß der Elektromagnete (14,16) über einen Anschlußstekker (18) erfolgt, **dadurch gekennzeichnet**, daß der Anschlußstecker (18) an zwei einander gegenüberliegenden Seiten mit Steckkontakten (22) versehen, zwischen den Elektromagneten (14,16) angeordnet und -bei Fixierung der Elektromagnete (14,16) an dem Grundkörper (12)- von an axialen Stirnflächen (13) der Elektromagnete (14,16) positionierten, in die Steckkontakte (22) eingreifenden Kontaktstiften (24) lagefixiert und mit den Elektromagneten (14,16) elektrisch verbunden ist.

2. Magnetbetätigbares Ventil nach Anspruch 1, **dadurch gekennzeichnet**, daß der Anschlußstecker (18) als separate Einheit außerhalb, vorzugsweise oberhalb, des Grundkörpers (12) angeordnet ist.

3. Magnetbetätigbares Ventil nach Anspruch 1 oder 2, **dadurch gekennzeichnet**, daß die Stirnflächen (13) über den Grundkörper (12) hinaus verlängert sind.

4. Magnetbetätigbares Ventil nach einem der vorhergehenden Ansprüche, **dadurch gekennzeichnet**, daß der Anschlußstecker (18) mit einem elektrischen Anschlußkabel (20) verbunden ist.

5. Magnetbetätigbares Ventil nach einem der vorhergehenden Ansprüche, **dadurch gekennzeichnet**, daß der Anschlußstecker (18) den Schaltzustand anzeigende Leuchtdioden besitzt.

6. Magnetbetätigbares Ventil nach einem der vorhergehenden Ansprüche, **dadurch gekennzeichnet**, daß der Anschlußstecker (18) einen integrierten Schaltleistungsverstärker besitzt.

7. Magnetbetätigbares Ventil nach einem der vorhergehenden Ansprüche, **dadurch gekennzeichnet**, daß der Anschlußstecker (18) einen integrierten Proportionalventilverstärker besitzt.

## Claims

1. A solenoid valve (10), in particular a hydraulic valve, comprising a piston (26) guided inside a main body (12) and producing at least one flow connection and in operative connection to electromagnets (14, 16) having electrical connections and arranged on either side of the main body (12), wherein the electrical connection of the electromagnets (14, 16) is produced by a connecting plug (18), characterised in that the connecting plug (18) is provided with plug contacts (22) on two opposing sides, is arranged between the electromagnets (14, 16) and, when the electromagnets (14, 16) are fixed to the main body (12), is held in position by contact pins (24) located on axial end surfaces (13) of the electromagnets (14, 16) and engaging in the plug contacts (22), and is electrically connected to the electromagnets (14, 16).

2. A solenoid valve according to claim 1, characterised in that the connecting plug (18) is arranged as a separate unit outside, preferably above the main body (12).

3. A solenoid valve according to claim 1 or 2, characterised in that the end surfaces (13) extend beyond the main body (12).

4. A solenoid valve according to any one of the preceding claims, characterised in that the connecting plug (18) is connected to an electrical connecting cable (20).

5. A solenoid valve according to any one of the preceding claims, characterised in that the connecting plug (18) is provided with light-emitting diodes indicating the switching state.

6. A solenoid valve according to any one of the preceding claims, characterised in that the connecting plug (18) has an integrated switching-capacity amplifier.

7. A solenoid valve according to any one of the preceding claims, characterised in that the connecting plug (18) has an integrated proportional-valve amplifier.

## Revendications

1. Valve à commande électromagnétique (10), en particulier valve hydraulique, avec un piston (26) guidé dans un corps de base (12) formant au moins une liaison de passage, et en relation active avec des électro-aimants (14, 16) disposés des deux côtés du corps de base (12) et présentant des raccords électriques, le raccord électrique de l'électro-aimant (14, 16) étant réalisé par une fiche de connexion (18), **caractérisée** en ce que la fiche de connexion (18) est munie de deux contacts à fiches (22) sur deux côtés opposés, est placée entre les électro-aimants (14, 16) et est mise en position - lorsque les électro-aimants (14, 16) sont fixés sur le corps de base (12) - par des broches de contact (24) positionnées sur des faces frontales axiales (13) des électro-aimants (14, 16) et rentrant dans les contacts à fiches (22), et est reliée électriquement aux électro-aimants (14, 16).

2. Valve à commande électromagnétique selon la revendication 1, **caractérisée** en ce que la fiche de connexion (18) est placée comme unité à part à l'extérieur du corps de base (12), de préférence au-dessus de ce dernier.

3. Valve à commande électromagnétique selon la revendication 1 ou 2, **caractérisée** en ce que les faces terminales (13) sont prolongées au-delà du corps de base (12).

4. Valve à commande électromagnétique selon l'une des revendications précédentes, **caractérisée** en ce que la fiche de connexion (18) est reliée à un câble de connexion électrique (20).

5. Valve à commande électromagnétique selon l'une des revendications précédentes, **caractérisée** en ce que la fiche de connexion (18) possède des diodes lumineuses indiquant l'état de commutation.

6. Valve à commande électromagnétique selon l'une des revendications précédentes, **caractérisée** en ce que la fiche de connexion (18) possède un amplificateur de puissance de coupure intégré.

7. Valve à commande électromagnétique selon l'une des revendications précédentes, **caractérisée** en ce que la fiche de connexion (18) possède un amplificateur proportionnel de valve intégré.
